# FASCICULE DE BREVET EUROPEEN

(11) **EP 0 059 660 B1**
(45) Date de publication et mention de la délivrance du brevet: **24.10.1984**
(21) Numéro de dépôt: 82400288.5
(22) Date de dépôt: 18.02.1982
(51) Int. Cl.: A43B 7/14, A43B 23/22, A43B 13/22

(54) **Chaussure**
Schuh
Shoe

(30) Priorité: 20.02.1981 FR 8103430
(43) Date de publication de la demande: 08.09.1982
(73) Titulaire: B.N.C. GLOBE TROTTER, F-75116 Paris (FR)
(72) Inventeur: Nguyen Tan, Tri, F-75015 Paris (FR); Bensussan, Denis, F-75015 Paris (FR); Cressy, Michel, F-92200 Neuilly-Sur-Seine (FR)
(74) Mandataire: Bloch, Robert

## Description

La présente invention concerne une chaussure comprenant une partie entourant au moins partiellement et maintenant en place le pied, une première, une semelle, entre la première et la semelle, un remplissage, entre le pied et la semelle, un cambrion élastique en forme d'hélice permettant de bloquer la plante du pied à l'intérieur de la chaussure, la partie postérieure du cambrion étant relevée vers l'intérieur de la chaussure et la partie antérieure du cambrion étant relevée vers l'extérieur de la chaussure.

On connaît déjà une telle chaussure, dans laquelle le cambrion, tel qu'ainsi défini, permet déjà au pied, au cours du déroulé du pas, de pivoter autour de son axe naturel passant par ses parties postéro-externe et antéro-interne.

La présente invention vise à perfectionner une telle chaussure pour améliorer la propulsion du pied.

A cet effets la présente invention concerne une chaussure de type défini ci-dessus, caractérisée par le fait qu'il est prévu, pour améliorer la propulsion du pied, une dénivellation entre la partie antéro-interne et la partie postéro-externe du cambrion.

Grâce à la dénivellation du cambrion de la chaussure de l'invention, celui-ci joue, lors du déroulé du pas, un rôle de levier qui améliore la propulsion du pied.

Dans une forme de réalisation préférée de la chaussure de l'invention, la partie d'extrémité antérieure du cambrion est inclinée vers le bas par rapport à l'axe de dénivellation pour faciliter le rôle de levier que jouerait naturellement la partie d'extrémité antérieure du pied, et plus précisément les métatarsiens.

Par ailleurs, et pour mieux tenir compte des oscillations physiologiques naturelles auxquelles est soumis un pied en régime quasi statique, on peut vouloir bomber les deux parties antérieure et postérieure constitutives du cambrion respectivement en sens inverses, la partie antérieure vers le haut et la partie postérieure vers le bas.

L'invention sera bien comprise à la lecture de la description suivante d'une forme de réalisation préférée de l'invention, faite en référence aux dessins annexés, sur lesquels:
la fig. 1 représente une vue de côté de la chaussure de l'invention;
la fig. 2 représente une vue de derrière de la chaussure de la fig. 1 ;
la fig. 3 représente une vue de dessous de la chaussure des fig. 1 et 2;
la fig. 4 représente une vue de côté du cambrion que comporte la chaussure des fig. 1, 2, 3;
la fig. 5 représente une vue de dessus du cambrion de la fig. 4, et
les fig. 6 représentent trois vues en coupe, respectivement suivant les plans A-A', B-B', C-C' du cambrion des fig. 4 et 5.

Les fig. 1 et 2 représentent une chaussure comprenant une empeigne 1, entourant presque intégralement la partie basse du pied, une semelle 2, destinée à être en contact avec le sol, un quartier 3, fait d'une seule pièce et entourant la partie supérieure du pied, un bout 4 entourant l'extrémité avant du pied, deux languettes de serrage tête-bêche, 5 et 6, opérant dans la région du cou-de-pied, une languette de serrage 7 opérant dans la région du talon, l'attache des languettes 5, 6, 7 pouvant se faire par exemple par bandes auto-adhésives, notamment du type de la marque déposée Velcro.

La chaussure comprend aussi, non représentés, une première, destinée à être en contact avec la plante du pied, un remplissage contenant un cambrion, situé entre la première et la semelle 2.

Il est à noter que le quartier, l'empeigne et le bout peuvent être constitués de tout matériau adéquat, par exemple de cuir, de peau, de tissu. La semelle, elle, peut être par exemple en caoutchouc rigide.

La semelle 2, représentée à la fig. 3, peut comprendre, à sa partie inférieure, différentes zones sculptées de façon à assurer une meilleure adhérence et un meilleur agrippement de la chaussure sur le sol. Elle comprend en particulier une zone 10, située à l'avant de la semelle, sous les orteils, comprenant des crampons carrés, destinés à favoriser l'agrippement dû aux orteils, une zone 11, située environ au milieu de la semelle, dans la direction longitudinale, et à sa partie externe, comprenant des crampons semi-sphériques volumineux, destinés à assurer un effet d'élasticité entre le pied et le sol, une zone 12, située en arrière de la zone 11, du côté externe, comprenant des crampons en dents de scie, dirigés vers l'avant et destinés à faciliter le freinage et à éviter les glissades en avant de la chaussure, une zone 13, située derrière la zone 12, dans la région externe du talon, comprenant des crampons de section triangulaire, destinés à faciliter l'orientation du talon dans tous les sens, trois zones 14, 15, 16, situées respectivement dans la région du talon, de l'articulation métatarso-phalangienne et du gros orteil, constituées de cuvettes à bourrelets circulaires comportant des crampons en dents de scie dirigés vers l'arrière, facilitant la propulsion ainsi que l'attaque du talon, et enfin une zone 17 recouvrant le reste de la semelle et comportant des crampons en dents de scie dirigés vers l'arrière, destinés à aider l'amorçage du mouvement dynamique lors des déplacements. La semelle 2 peut être par exemple en caoutchouc et peut comporter toute autre disposition des zones et des crampons précités, produisant les mêmes effets. De plus, pour favoriser le rôle du cambrion décrit ci-après, l'intérieur de la semelle est de préférence à peu près plat.

Sur les fig. 4, 5 et 6 est représenté le cambrion 20 situé entre la première et la semelle, dans le remplissage de la chaussure décrite ci-dessus. Il est constitué d'une plaque en forme de haricot et s'étendant du talon aux métatarsiens, approximativement, et assez rigide pour assurer la solidité de la chaussure et éviter sa cassure médiante. Légèrement plus large à l'avant qu'à l'arrière, il est tordu en forme d'hélice, de façon à aider, bloquer, surtout vers l'avant, et propulser le pied au cours de la marche ou de la course. Sa partie postérieure 20c, dans la région du talon, est relevée vers l'intérieur (fig. 6c) de la chaussure, et sa partie antérieure 20a (fig. 6a), dans la région des métatarsiens, est relevée vers l'extérieur, sa partie centrale 20b (fig. 6b) étant approximativement plane. Ainsi, le cambrion selon la présente invention, en plus de sa fonction de renforcement de la chaussure, aide le pied lors de la marche, les mouvements du pied étant alors tout d'abord une rotation autour d'un axe horizontal perpendiculaire à l'axe longitudinal du pied, et ensuite une rotation autour de l'axe horizontal longitudinal du pied. En outre, il est prévu une dénivellation entre la partie antéro-interne 20d et la partie postéro-externe 20e du cambrion, pour former un levier le long de cet axe de dénivellation (20d-20e) qui, lors du déroulé du pas, améliore la propulsion du pied.

Par ailleurs, la partie d'extrémité antérieure 20f du cambrion est inclinée vers le bas, par rapport à l'axe de dénivellation antéro-interne/postéro- externe, et depuis une ligne courbe 20g, pour faciliter le rôle de levier que jouerait naturellement la partie d'extrémité antérieure du pied, et plus précisément les métatarsiens.

Enfin, et pour mieux tenir compte des oscillations physiologiques naturelles auxquelles est soumis un pied en régime quasi statique, les deux parties antérieure 22 et postérieure 21, formées respectivement des parties 20a, 20d et 20c, 20e, et constitutives du cambrion, sont respectivement bombées en sens inverses, la partie antérieure 22 vers le haut et la partie postérieure 21 vers le bas.

## Revendications

1. Chaussure comprenant une partie (1 ) entourant au moins partiellement et maintenant en place le pied, une première, une semelle (2), entre la première et la semelle, un remplissage, entre le pied et la semelle, un cambrion (20) élastique en forme d'hélice permettant de bloquer la plante du pied à l'intérieur de la chaussure, la partie postérieure (21 ) du cambrion étant relevée vers l'intérieur de la chaussure et la partie antérieure (22) du cambrion étant relevée vers l'extérieur de la chaussure, chaussure caractérisée par le fait qu'il est prévu, pour améliorer la propulsion du pied, une dénivellation entre la partie antéro-interne (20d) et la partie postéro-externe (20e) du cambrion.

2. Chaussure selon la revendication 1, dans laquelle la partie d'extrémité antérieure (20f) du cambrion (20) est inclinée vers le bas par rapport à l'axe de dénivellation antéro-interne/postéro- externe.

3. Chaussure selon l'une des revendications 1 ou 2, dans laquelle les deux parties antérieure (22) et postérieure (21 ) constitutives du cambrion (20) sont respectivement bombées en sens inverses, la partie antérieure (22) vers le haut et la partie postérieure (21 ) vers le bas.

4. Chaussure selon l'une des revendications 1 à 3, dans laquelle le cambrion (20) est disposé dans le remplissage.

5. Chaussure selon l'une des revendications 1 à 4, dans laquelle la semelle comporte différentes zones (11, 12, 10) comprenant respectivement des crampons semi-sphériques, des crampons en forme de dents de scie et des crampons carrés.

6. Chaussure selon la revendication 5, dans laquelle certains au moins des crampons en dents de scie (12) sont orientés vers l'avant de la chaussure.

7. Chaussure selon l'une des revendications 1 à 6, dans laquelle la partie maintenant le pied en place comprend au moins une languette de serrage (7) située dans la région du talon.

## Patentansprüche

1. Schuh mit einem Teil (1), der zumindest teilweise den Fuss umgibt und an Ort und Stelle festhält, einer Brandsohle, einer Schuhsohle (2), zwischen Brandsohle und Schuhsohle, einer Füllung, zwischen Fuss und Schuhsohle, einer elastischen biegenden Einlage (20) in Spiralform, die ein Einschliessen der Fusssohle im Schuhinneren gestattet, wobei der hintere Teil (21) der Einlage nach der Innenseite des Schuhs gerichtet und der vordere Teil (22) der biegenden Einlage nach der Aussenseite des Schuhs gerichtet ist, dadurch gekennzeichnet, dass zur Verbesserung der Vorwärtsbewegung des Fusses der vordere-innere Teil (20d) und der hintere-äussere Teil (20e) der biegenden Einlage nicht in einer Ebene liegen.

2. Schuh nach Anspruch 1, bei welchem der vordere Endteil (20f) der biegenden Einlage (20) nach abwärts geneigt ist in bezug auf die Entnivellierungsachse von vorne-innen nach hintenaussen.

3. Schuh nach einem der Ansprüche 1 oder 2, bei welchem die beiden die biegende Einlage (20) bildenden vorderen (22) und hinteren (21 ) Teile jeweils in entgegengesetzter Richtung, der vordere Teil (22) nach oben und der hintere Teil (21) nach unten, gewölbt sind.

4. Schuh nach einem der Ansprüche 1 bis 3, bei welchem die biegende Einlage (20) in der Füllung vorgesehen ist.

5. Schuh nach einem der Ansprüche 1 bis 4, bei welchem die Schuhsohle verschiedene Bereiche (11, 12, 10) umfasst, die jeweils halbrunde Stollen, Stollen in Form von Sägezähnen und eckige Stollen aufweisen.

6. Schuh nach Anspruch 5, bei welchem zumindest bestimmte der Sägezahnstollen (12) nach der Schuhvorderseite gerichtet sind.

7. Schuh nach einem der Ansprüche 1 bis 6, bei welchem der den Fuss an Ort und Stelle haltende Teil zumindest eine im Fersenbereich gelegene Zunge (7) zum Festziehen aufweist.

## Claims

1. Shoe comprising a part (1) which surrounds the foot at least partially and holds it in position, an insole, a sole (2), between the insole and the sole, a filling between the foot anf the sole, an elastic cambering insert (20) in the form of a helix enabling the sole of the foot to be blocked inside the shoe, the rear part (21) of the insert being raised towards the inside of the shoe and the front part (22) of the insert being raised towards the outside of the shoe, characterized in that a difference in level is provided between the antero-internal part (20d) and the postero-external part (20e) of the insert, in order to improve propulsion of the foot.

2. Shoe of Claim 1, in which the front end part (20f) of the insert (20) is inclined downwardly with respect to the axis of antero-internal- postero-external level difference.

3. Shoe of Claim 1 or 2, in which the two front (22) and rear (21) parts constituting the insert (20) are respectively convex in opposite directions, the front part (22) upwardly and the rear part (21) downwardly.

4. Shoe of one of Claims 1 to 3, in which the insert (20) is disposed in the filling.

5. Shoe of one of Claims 1 to 4, in which the sole presents different zones (11,12,10) comprising semispherical studs, saw-tooth shaped studs and square studs, respectively.

6. Shoe of Claim 5, in which at least certain of the saw-tooth studs (12) are oriented towards the front of the shoe.

7. Shoe of one of Claims 1 to 6, in which the part holding the foot in position comprises at least one tightening flap (7) located in the region of the heel.
